# EUROPÄISCHE PATENTSCHRIFT

(11) **EP 4 565 504 B1**
(45) Veröffentlichungstag und Bekanntmachung des Hinweises auf die Patenterteilung: **08.07.2026**
(21) Anmeldenummer: 23742083.1
(22) Anmeldetag: 17.07.2023
(51) Int. Cl.: B65D 51/00

(54) **MEHRTEILIGE VERSCHLUSSEINRICHTUNG FÜR MEDIZINISCHE WIRKSTOFFBEHÄLTER**
MULTI-PART CLOSURE DEVICE FOR MEDICAL ACTIVE SUBSTANCE CONTAINERS
DISPOSITIF DE FERMETURE EN PLUSIEURS PARTIES POUR RÉCIPIENTS DE MÉDICAMENT

(30) Priorität: 19.12.2022 EP 22214679
(43) Veröffentlichungstag der Anmeldung: 11.06.2025
(73) Patentinhaber: Presspart GmbH & Co. KG, 34431 Marsberg (DE)
(72) Erfinder: ANDERSSON, Fredrik, 2560 Nidau (CH); SCHULTE, Christoph, 34431 Marsberg (DE); FORCADELL, Juanjo, 43720 L'Arboc del Penedes, Tarragona (ES)
(74) Vertreter: Uexküll & Stolberg
(86) Internationale Anmeldenummer: PCT/EP2023/069784
(87) Internationale Veröffentlichungsnummer: WO 2024/132234

(56) Entgegenhaltungen:
- EP-A1- 0 721 897
- EP-B1- 3 313 747
- WO-A1-2015/082354
- WO-A1-2022/112353
- WO-A1-2022/129585
- WO-A1-2023/166167
- DE-A1- 102005 017 985
- US-A- 5 361 921
- US-A- 5 823 373

## Beschreibung

### Technisches Gebiet

Die Erfindung betrifft eine mehrteilige Verschlusseinrichtung zur Kopplung an einen medizinischen Wirkstoffbehälter mit einem geeigneten Kragen, wobei die mehrteilige Verschlusseinrichtung einen Dichtstopfen, eine Stopfensicherungseinrichtung und einen Schutzdeckel umfasst, wobei der Dichtstopfen mittels der Stopfensicherungseinrichtung an dem Wirkstoffbehälter und eine Öffnung in einem Flaschenhals abdichtend und eine luftdichte Entnahme von flüssigem Wirkstoff erlaubend, festlegbar ist., Des Weiteren betrifft die Erfindung einen medizinischen Wirkstoffbehälter mit einer mehrteiligen Verschlusseinrichtung sowie die Verwendung einer mehrteiligen Verschlusseinrichtung.

### Stand der Technik

Die aseptische Lagerung und der Transport von Medizinprodukten und medizinischen Wirkstoffen in medizinischen Wirkstoffbehältern ist in vielen Bereichen der Medizin von grosser Bedeutung. Hier interessieren besonders medizinische Wirkstoffbehälter in Form von medizinischen Injektionsfläschchen, auch als "Vials" bezeichnet, wobei flüssige medizinische Wirkstoffe mit Hilfe von Aufzieh- und/oder Applikationsnadeln aus derartigen medizinischen Wirkstoffbehältern entnommen werden. Ein konkretes Beispiel für die gemeinten medizinischen Wirkstoffbehälter oder Vials sind Impfstoffbehälter, Impfstoffvials oder Impfstoffampullen.

Überall dort, wo Impfstoffe in flüssiger Form verabreicht werden, muss dafür gesorgt sein, dass die Impfstoffe bzw. Impfstoffkonzentrate bei der Lagerung nicht verunreinigt werden oder Impfstoffe aus bereits unwissentlich geöffneten medizinischen Wirkstoffbehältern entnommen werden. Neben der aseptischen Lagerung muss auch eine garantierte Versiegelung bis zum Erstgebrauch erkennbar sein, damit eine Kontamination des Inhalts mit Sicherheit ausgeschlossen werden kann. Entsprechend sind die medizinischen Wirkstoffbehälter mit einer Verschlusseinrichtung versehen, da es nicht vorgesehen ist, die medizinischen Wirkstoffbehälter für längeren Gebrauch wiederverschließbar auszugestalten. Die hier interessierenden medizinischen Fachrichtungen, in denen Wirkstoffe in derartigen medizinischen Wirkstoffbehältern verabreicht werden, sind insbesondere Immunologie, Virologie und Onkologie, was aber nicht als abschließende Auflistung zu verstehen ist.

Eine mehrteilige Verschlusseinrichtung für einen medizinischen Wirkstoffbehälter ist aus der EP2948122 bekannt. Der medizinische Wirkstoffbehälter weist einen Flaschenhals mit einem Kragen auf, wobei teilweise im Flaschenhals ein Gummistopfen eingeführt und dort mittels eines Sicherungsringes unlösbar fixiert ist. Der Gummistopfen weist eine Dichtlippe auf, welche mit der Innenfläche des Flaschenhalses abdichtend wirkverbunden ist. Der Sicherungsring umschliesst einen Rand des Gummistopfens und eine Kragenendwulst und ist aus einem Metallblech geformt. Durch Aufpressen des Sicherungsringes auf den Flaschenhals und Verbiegen des flaschenseitigen Randes des Sicherungsringes kann sich der Gummistopfen nicht vom medizinischen Wirkstoffbehälter lösen und Impfstoffe sind aseptisch lagerbar. Es sind zusätzliche Mittel vorgesehen, um eine Stopfensicherungseinrichtung zu bilden, welche den Gummistopfen und den Sicherungsring zusätzlich umschliessen und ein beweglicher Deckel ist angebracht. Wenn der Deckel geöffnet und der Bereich auf Höhe des Zentrums des Gummistopfens freigegeben ist, kann durch Durchstechen einer Aufzieh- und/oder Impfspritze bzw. einer Aufzieh- und/oder Applikationsnadel durch das dünner ausgeführte Zentrum des Gummistopfens, Impfstoff aus dem Inneren des medizinischen Wirkstoffbehälters entnommen werden. In der EP2948122 sind aufwändige Zusatzmittel vorgesehen, die stark über die möglichst einfache Sicherung des Gummistopfens mit einem Blechring hinausgehen. Diese Konstruktion ist technisch aufwändig und eher nicht für die Massenproduktion geeignet.

Neben dem Aufwand der Herstellung der mehrteiligen Verschlusseinrichtung aus der EP2948122 und der grösseren Anzahl von verschiedenen Bauteilen, scheint auch die Befüllung und Verschliessung der Wirkstoffbehälter aufwändig und nicht am Ort der Befüllungsanlagen möglich zu sein.

Aus WO2022/112353 ist eine Mehrteilige Verschlusseinrichtung gemäß dem Oberbegriff des Anspruchs 1 bekannt.

### Zusammenfassung der Erfindung

Die vorliegende Erfindung hat sich zur Aufgabe gestellt eine mehrteilige Verschlusseinrichtung für einen medizinischen Wirkstoffbehälter, insbesondere aus Glas oder Kunststoff zu schaffen, welche einen sicheren Verschluss mit verbesserter Dichtigkeit erreicht, trotzdem wenig Bauteile umfasst, zwar wenig Gewicht aufweist aber eine vereinfachte Befestigung auf der Flaschenhalsöffnung des medizinischen Wirkstoffbehälters ermöglicht, sodass die mehrteiligen Verschlusseinrichtungen auch einfach vor Ort beim Abfüllprozess ohne spezielle Werkzeuge appliziert werden können.

Die der Erfindung zugrunde liegende Aufgabe wird durch eine mehrteilige Verschlusseinrichtung mit den Merkmalen des Anspruchs 1 gelöst.- Vorteilhafte Ausgestaltungen der vorliegenden Erfindung sind in den Unteransprüchen definiert.

Bevorzugt kann die Unversehrtheit der mehrteiligen Verschlusseinrichtung von aussen einfach abgelesen werden, wozu eine besondere Ausgestaltung des Schutzdeckels vorgesehen ist.

Sämtliche Variationen von Merkmalskombinationen bzw. geringfügige Anpassungen der Erfindung sind in der Detailbeschreibung zu finden, in den Figuren abgebildet und in die abhängigen Patentansprüche aufgenommen worden.

### Kurze Beschreibung der Zeichnungen

Der Erfindungsgegenstand wird nachstehend detailliert im Zusammenhang mit den anliegenden Zeichnungen beschrieben. Notwendige Merkmale, Einzelheiten und Vorzüge der Erfindung ergeben sich aus dieser nachfolgenden Beschreibung, wobei eine bevorzugte Ausführungsform der Erfindung und einige Zusatzmerkmale oder optionale Merkmale im Detail aufgeführt sind.

Weitere Merkmale, Einzelheiten und Vorzüge der Erfindung ergeben sich aus der nachfolgenden Beschreibung bevorzugter Ausführungsformen der Erfindung sowie der Zeichnungen. Es zeigen:
- Figur 1a: eine Ansicht eines Flaschenhalses eines medizinischen Wirkstoffbehälters und eine passende mehrteilige Verschlusseinrichtung mit Schutzdeckel in Explosionsdarstellung;
- Figur 1b: eine Schnittansicht der mehrteiligen Verschlusseinrichtung mit Schutzdeckel, aufgesetzt auf einen Flaschenhals;
- Figur 1c: eine Schnittansicht der mehrteiligen Verschlusseinrichtung mit Schutzdeckel im montierten Zustand aber ohne Flaschenhals zeigt;
- Figur 2a: eine perspektivische Ansicht einer Option für die mehrteilige Verschlusseinrichtung mit Schutzdeckel aus zwei Ringen;
- Figur 2b: eine Schnittansicht beider Ringe montiert auf einem Flaschenhals;
- Figur 2c: eine Schnittansicht der montierten mehrteiligen kompakten Verschlusseinrichtung mit Schutzdeckel und den zwei Ringen, befestigt an einem Flaschenhals;
- Figur 3a: eine perspektivische Darstellung der Stopfensicherungseinrichtung mit Schutzdeckel, mit zusätzlichen Aussparungen und Kunststofffenstern im Schutzdeckel, montiert auf einem Flaschenhals;
- Figur 3b: eine schematische Darstellung einer Fensterlage und den Schutzdeckel mit entsprechenden Aussparungen, wie sie auf einer entsprechenden Kunststoffspritzgussmaschine erstellt werden;
- Figur 4: eine Schnittansicht eines Transportbehälters, in welchem vorgefertigte Lagerpaletten mit mehreren ungefüllten medizinischen Wirkstoffbehältern und mehreren nicht aufgesetzten mehrteiligen Verschlusseinrichtungen gelagert werden;
- Figur 5: eine Schnittansicht einer mehrteiligen Verschlusseinrichtung nach einer weiteren Ausführungsform der Erfindung; und
- Figur 6: eine Schnittansicht einer mehrteiligen Verschlusseinrichtung nach einer weiteren Ausführungsform der Erfindung.

### Detaillierte Beschreibung der Erfindung

Die vorliegende Erfindung wird Beispielhaft anhand der beigefügten Figuren erläutert, die den Schutzbereich der Erfindung jedoch nicht einschränken sollen.

Eine Ausführungsform der Erfindung in Form eines medizinischen Wirkstoffbehälters **1** mit einer mehrteiligen kompakten Verschlusseinrichtung **2** ist in **Figur 1a** gezeigt. Derartige medizinische Wirkstoffbehälter **1** oder Vials **1** können als Impfstoffvial, Impfstoffampulle, Impfstofffläschchen, Mehrdosenbehältnis, Medizinalfläschchen zur aseptischen Lagerung und Entnahme von flüssigen Impfstoffen und Impfstoffkonzentraten als medizinischer Wirkstoff bezeichnet werden. Diese medizinischen Wirkstoffbehälter **1** sind aus Glas oder Kunststoff hergestellt und sind in genormten Grössen kommerziell erhältlich. Nach dem Befüllen des medizinischen Wirkstoffbehälters **1** wird die mehrteilige Verschlusseinrichtung **2** auf einen Flaschenhals **10** aufgesetzt. Die mehrteilige Verschlusseinrichtung **2** ist unlösbar und nicht ohne Zerstörung entfernbar auf dem Flaschenhals **10** zu lagern, sodass kein Impfstoff aus dem medizinischen Wirkstoffbehälter **1** entweichen kann und kein ungewünschter Zugang möglich ist.

Der Inhalt ist hier nicht dargestellt. Es muss eine Kontamination des Innenraums des medizinischen Wirkstoffbehälters **1** bei Transport und Lagerung vermieden werden. Nach dem Öffnen bzw. dem ersten Gebrauch des Inhalts des medizinischen Wirkstoffbehälters **1** verbleiben oft nur einige Stunden, bis der Inhalt - beispielsweise ein Impfstoff - unbrauchbar wird.

Gemäß einem Aspekt der Erfindung umfasst eine erfindungsgemäße mehrteilige Verschlusseinrichtung **2** mindestens einen Dichtstopfen **20** und eine mehrteilige Stopfensicherungseinrichtung **21,** mit welcher der Dichtstopfen **20** an einem Kragen **101** des Flaschenhalses **10** befestigbar ist. Durch die hier vorgestellte Ausgestaltung der Stopfensicherungseinrichtung **21** kann die mehrteilige Verschlusseinrichtung **2** in Richtung einer Längsachse **L** des medizinischen Wirkstoffbehälters **1** auf den Kragen **101** aufgepresst werden und Mittel der Stopfensicherungseinrichtung **21** greifen am Kragen **101** an.

Die Verschlusseinrichtung **2** ist nicht für den mehrfachen Gebrauch, das Öffnen und Schließen der Verschlusseinrichtung **2** gedacht, sondern verbleibt, nach Befestigung am Kragen **101** den Innenraum des medizinischen Wirkstoffbehälters **1** abdichtend und unbewegbar.

Ein Schutzdeckel **22** ist als optionaler Teil der mehrteiligen Verschlusseinrichtung **2** gedacht, welcher zusätzlich für einen mechanischen Schutz sorgt.

In **Figur 1a** sind die einzelnen Bauteile in noch nicht zusammengestecktem Zustand dargestellt und werden von unten nach oben einzeln vorgestellt.

Der Flaschenhals **10** des medizinischen Wirkstoffbehälters **1** weist einen Kragen **101** auf, welcher eine Kragenendwulst **102,** eine äussere Kragenfläche **103** und eine innere Anlagefläche **104** aufweist. Die erfindungsgemäße mehrteilige Verschlusseinrichtung **2** wird mit der Kragenendwulst **102** zusammengesteckt, wobei ein Teil hinter der Kragenendwulst **102** eingreift, sodass die Verschlusseinrichtung **2** im zusammengesetzten Zustand nicht relativ zum Kragen **101** verrutschen kann.

Der Dichtstopfen **20** ist einstückig aus einem Elastomer, bevorzugt aus Kautschuk oder aus einem thermoplastischen Elastomer (TPE) gebildet und ist gesamthaft von oben, also von der dem medizinischen Wirkstoffbehälter **1** abgewandten Seite, nach unten verjüngt ausgestaltet, also im Wesentlichen konisch geformt.

Der Dichtstopfen **20** ist profiliert geformt und es ist mindestens eine Dichtlippe **201** und ein Rand **202** auf der äusseren umlaufenden Seitenfläche des Dichtstopfens **20** angeordnet. Somit kann der Dichtstopfen **20** in Längsrichtung **L** auf den Flaschenhals **10** gedrückt und teilweise darin hineinragend angeordnet und befestigt werden. Um die Dichtigkeit zu erhöhen, haben sich drei Dichtlippen **201** entlang der äusseren Seitenfläche des Dichtstopfens **20** bewährt, welche im montierten Zustand entlang der inneren Anlagefläche **104** des Flaschenhalses **10** zu liegen kommen. Der Rand **202** ragt über den verjüngten Teil des Dichtstopfens **20** radial hervor und verbleibt im montierten Zustand ausserhalb des Flaschenhalses **10.**

Der verjüngte Teil des Dichtstopfens **20** wird bei der Montage im Flaschenhals **10** versenkt, wobei der Rand **202** des Dichtstopfens **20** ausserhalb des Kragens **101** und des Flaschenhalses **10** verbleibt. Entlang des umlaufenden Randes 202 ist eine Käfigauflagefläche **2021** und darin eine umlaufende Käfigrandaussparung **2022,** in Form einer Ringnut angeordnet. Bevorzugt weist die Käfigrandaussparung **2022** eine umlaufende Wulst **2023** auf, die durch einen Hinterschnitt in einem unteren Abschnitt der Käfigrandaussparung **2022** auf einer radial innenliegenden Fläche der Käfigrandaussparung **2022** gebildet wird.

Damit bei der späteren Entnahme von Inhalt des medizinischen Wirkstoffbehälters **1** ein einfacher Zugang zum Innenraum des medizinischen Wirkstoffbehälters **1** erreicht ist, ist eine zentrale Stopfenverjüngung **203** im Dichtstopfen **20** vorgesehen, auch gestrichelt in **Figur 1a** angedeutet. Durch diese Stopfenverjüngung **203** kann eine Aufzieh- und/oder Applikationsnadel vereinfacht durchgestossen werden.

Die mehrteilige kompakte Verschlusseinrichtung **2** weist neben dem im Vergleich zum Stand der Technik optimierten Dichtstopfen **20** eine Stopfensicherungseinrichtung **21** auf, die aus zwei Teilen besteht, einem Sicherungskäfig **210** und einer äusseren Käfighülle **211.**

Der im montierten Zustand innen, näher bei der Längsachse **L** liegende Sicherungskäfig **210** ist einstückig zusammenhängend hergestellt, bevorzugt aus einem thermoplastischen Kunststoff und umfasst einen zentrischen Ring **2101** und eine umlaufende Seitenwand **2102** mit mehreren Hinterschnittstegen **2103.** Der zentrische Ring **2101** lässt eine zentrische Öffnung im Sicherungskäfig **210** offen, sodass dadurch Aufzieh- und/oder Applikationsnadel durchgestossen werden können. Die Grösse der zentrischen Öffnung ist bevorzugt so gross, wie der Durchmesser der Stopfenverjüngung **203** im Dichtstopfen **20** oder sogar grösser. Besonders bevorzugt ist der Sicherungskäfig **210** aus Polybutylenterephthalat (PBT) hergestellt.

Der Sicherungskäfig **210** kann über ein oder mehrere Rastelemente verfügen, wie z.B. ein umlaufender Vorsprung oder vereinzelte Rastnasen, wobei die Rastelemente dazu angepasst sind, am medizinischen Wirkstoffbehälter zu verrasten, beispielsweise mit einem geeigneten Rastbereich, der am Kragen **101** bereitgestellt wird. Über die Rastelemente kann der Sicherungskäfig einfach am medizinischen Wirkstoffbehälter befestigt werden, indem der Sicherungskäfig **210** in Richtung Längsachse **L** über die Öffnung bzw. den Kragen **101** des medizinischen Wirkstoffbehälters **1** gestülpt wird. Bei der dargestellten Ausführungsform sind als Rastelemente die Hinterschnittstege **2103** vorgesehen. Die Hinterschnittstege **2103** sind derart in der Seitenwand **2102** angeordnet, dass diese im montierten Zustand in Eingriff unterhalb der Kragenendwulst **102** an den Kragen **101** bringbar sind. In der Ansicht gemäss **Figur 1a** ist eine Neigung von unten nach oben in Richtung Längsachse **L** erkennbar. Durch die Neigung der Hinterschnittstege **2103** in Richtung Längsachse **L,** ist ein Eingreifen der Hinterschnittstege **2103** hinter den Kragen **101** möglich. Der Sicherungskäfig **210** und der Dichtstopfen **20** werden durch diesen Mechanismus in effizienter Weise an dem medizinischen Wirkstoffbehälter **1** in axialer Richtung bzw. in Richtung Längsachse **L** gesichert und festgelegt.

In der Seitenwand **2102** ist eine Käfigrandsicke **2104** mindestens teilweise umlaufend angeordnet. Die Käfigrandsicke **2104** wird im montierten Zustand der mehrteiligen Verschlusseinrichtung **2** von der äusseren Käfighülle **211** umschlossen.

Am Ende des zentrischen Ringes **2101** ist ein Stopfeneingriffrand **2105** umgebogen angeordnet. Mit dem Stopfeneingriffrand **2105** greift der Sicherungskäfig **210** im montierten Zustand in die Käfigrandaussparung **2022** des Dichtstopfens **20** ein, wodurch der Sicherungskäfig **210** am Dichtstopfen **20** fixiert wird, während der zentrische Ring **2101** auf der Käfigauflagefläche **2021** direkt aufliegt, was in **Figur 1b** erkennbar ist. Gemäß einer weiteren Ausführungsform der Erfindung ist der Sicherungskäfig **210** alternativ oder zusätzlich am Dichtstopfen **20** befestigt, indem der Dichtstopfen **20** mit dem Sicherungskäfig **210** fest verbunden ist, z.B. verklebt, verschweißt oder mittels Formschluss, wie einem Schnappeingriff.

Über den Sicherungskäfig **210** geworfen ist die äussere Käfighülle **211** als Teil der Stopfensicherungseinrichtung **21** gelagert vorgesehen. Diese Käfighülle **211** ist bevorzugt aus einem Metallblech hergestellt, wobei auch eine entsprechend geformte Kunststoffhülle möglich wäre. Die Käfighülle **211** verläuft im Wesentlichen parallel zum Sicherungskäfig **210** und liegt an diesem an. Die Käfighülle **211** ist als offene Hülse mit einer zentrischen Öffnung **2111** und einer mindestens teilweise umlaufenden Käfighüllensicke **2112** ausgeführt. Einmal in Richtung Längsachse **L** zusammengesteckt, kann die Käfighülle **211** nicht mehr ohne Weiteres vom Sicherungskäfig **210** entfernt werden. So zusammengesteckt kann die Stopfensicherungseinrichtung **21** über den Dichtstopfen **20** und den Kragen **101** gepresst werden, sodass schliesslich der Dichtstopfen **20** unlösbar am Flaschenhals **10** befestigt ist. Gemäß einer weiteren Ausführungsform der Erfindung wird die Stopfensicherungseinrichtung **21** zunächst über den Dichtstopfen **20** gesteckt und mit diesem verbunden, wobei anschließend der Zusammenbau aus Sicherungskäfig **210,** Käfighülle **211,** Schutzdeckel **22** und Dichtstopfen **20** als Einheit über den Kragen **101** gesteckt wird, um die Stopfensicherungseinrichtung **21** am medizinischen Wirkstoffbehälter 1 festzulegen. Die Käfighülle **211** umhüllt den Sicherungskäfig **210** vollständig, während nur die zentrischen Flächen oben und unten des Sicherungskäfigs **210** und der Käfighülle **211** im montierten Zustand zugänglich bleiben und eine Aufzieh- und/oder Applikationsnadel durch die zentrische Öffnung **2111** und den zentrischen Ring **2101** mit zentrischer Öffnung durchstoßbar ist.

Um den zusätzlichen Schutzdeckel **22** direkt an der äusseren Käfighülle **211** bzw. indirekt am Sicherungskäfig **210** lösbar zu befestigen, sind Zusatzmittel vorgesehen. Diese Zusatzmittel sind entweder direkt am Sicherungskäfig **210,** oder wie in der Ausführungsform hier gezeigt, direkt an der äusseren Käfighülle **211** angeordnet. Als Zusatzmittel ist hier ein Deckeleingriff **2113,** am Rand der zentrischen Öffnung **2111** als Teil der äusseren Käfighülle **211** angeformt. Der Deckeleingriff **2113** ist zur Längsachse **L** hin geneigt und zwar nach oben, in Richtung des Schutzdeckels **22.**

Der Schutzdeckel **22** ist bevorzugt aus Polycarbonat (PC) oder aus Acrylnitril-Butadien-Styrol-Copolymeren (ABS) ausgeführt, in der Regel rotationssymmetrisch und weist konzentrisch einen Bereich mit einem Eingriffrand **221** auf. Möglich ist aber auch ein Schutzdeckel **22** aus Metall, z.B. Aluminium. Der Eingriffrand **221** umläuft einen Bereich der Deckelinnenfläche, die Fläche, die der äusseren Käfighülle **211** zugewandt ist. Im montierten Zustand des Schutzdeckels **22** an der äusseren Käfighülle **211** greift der Deckeleingriff **2113** in den Eingriffrand **221** ein, wodurch der Schutzdeckel **22** lösbar an der äusseren Käfighülle **211** gehalten, einen Teil der mehrteiligen Verschlusseinrichtung **2** bildet. Der Schutzdeckel **22** kann als Profil geformt sein und eine zentrische Verjüngung **222** oder optionale Aussparungen **222** aufweisen, welche zu einer gesteigerten Stabilität führen oder zur Einsparung von Material gewählt sind.

Der Schutzdeckel **22** ist optional und nicht zwingend erforderlich. Um aber gegen äussere Einwirkungen besser zu schützen, sollte der Schutzdeckel **22** lösbar mit der äusseren Käfighülle **211** oder dem Sicherungskäfig **210** der Stopfensicherungseinrichtung **21** verbunden sein, sodass der Schutzdeckel **22** vor Gebrauch von der Stopfensicherungseinrichtung **21** abziehbar gestaltet ist. Zum Befestigen des Schutzdeckels **22** an der Verschlusseinrichtung **2** kann der Schutzdeckel **22** auch durch Stoffschluss, z.B. mittels Laserschweißen mit der äusseren Käfighülle **211** oder dem Sicherungskäfig **210** verbunden sein. Möglich ist auch eine Klebverbindung oder eine Formschlussverbindung, wie es oben erläutert ist. Denkbar ist auch, dass der Schutzdeckel **22** zusammen mit dem Sicherungskäfig **210,** oder, wenn vorhanden, mit der äußeren Käfighülle **211** in einem Stück gefertigt wird, beispielsweise als Kunststoffspritzguss, wobei Sollbruchstellen zum Lösen des Schutzdeckels **22** ausgebildet werden. Vor diesem Hintergrund ist es besonders bevorzugt, wenn Schutzdeckel **22** und Sicherungskäfig **210** aus Kunststoff hergestellt sind.

In **Figur 1b** ist der montierte Zustand der mehrteiligen Verschlusseinrichtung **2** gezeigt. Einmal montiert, greifen die Hinterschnittstege **2103** in der Seitenwand **2102** hinter dem Kragen **101** an mehreren Stellen konzentrisch an und die Position des Dichtstopfens **20** an der inneren Anlagefläche **104** ist gesichert, während die mindestens eine Dichtlippe **201** dichtend abschliesst. An der äusseren Kragenfläche **103** liegen die Seitenwand **2102** des Sicherungskäfigs **210** und der äusseren Käfighülle **211** an. Selbst bei Zug in Richtung Längsachse **L,** weg vom medizinischen Wirkstoffbehälter **1,** verbleibt der Sicherungskäfig **210** und damit der Dichtstopfen **20** unbewegt.

Die Wirkung der Stopfensicherungseinrichtung **21** ist maximal, bei wenig Materialaufwand, wenig Bauteilen und niedrigem Gewicht der gesamten Stopfensicherungseinrichtung **21.**

Die Dichtlippen **201,** welche vom Dichtstopfen **20** radial nach außen wegragen, hier sind bevorzugt drei abgestufte, also auf unterschiedlichen Höhen parallel zur Längsachse **L** angeordnete Dichtlippen **201** vorgesehen, was in **Figur 1c** bei Weglassung des Flaschenhalses **10** erkennbar ist.

Der Stopfeneingriffrand **2105** greift in die konzentrisch umlaufenden Käfigrandaussparungen **2022** ein. Die Käfigrandaussparungen **2022** sind radial zur Längsachse geneigt aus dem Dichtstopfen **20** ausgespart. Die kreisförmig umlaufende Käfigrandsicke **2104** im Sicherungskäfig **210** und die parallel dazu verlaufende Käfighüllensicke **2112** in der äusseren Käfighülle **211** sind gut erkennbar und im Eingriff. Der Sicherungskäfig **210** ist mit der äußeren Käfighülle **211** wirkverbunden, umschließt den Dichtstopfen **20** und wird vom Deckel **22** verdeckt.

Durch die hier gezeigte spezielle Ausgestaltung der Käfigrandaussparung **2022** in Richtung Längsachse L und des eingreifenden Stopfeneingriffrandes **2105,** ebenfalls in Richtung Längsachse **L** geneigt, wird ein Teil der Oberfläche des Dichtstopfens **20,** welcher dem Deckel **22** zugewandt ist, in Richtung äußere Käfighülle **211** gedrückt, sodass die äussere Käfighülle **211** zusätzlich fest auf dem Dichtstopfen **20** aufliegt.

Für medizinische Wirkstoffbehälter **1** aus Glas, kann die mehrteilige Verschlusseinrichtung **2** optional angepasst werden. Da derartige medizinische Wirkstoffbehälter **1** aus Glas oftmals einfacher geformte Flaschenhälse **10** ohne hervortretenden oder wegragende Kragenendwulste **102** aufweisen, ist eine ausreichende Befestigung oftmals schwieriger herstellbar. Neben der kompakten mehrteiligen Verschlusseinrichtung **2** kommen hier bevorzugt ein innerer Thermoplastring **23** und ein äusserer Metallring **24** zum Einsatz, wie in **Figur 2a** gezeigt. Der innere Thermoplastring **23** ist bevorzugt aus Polybutylenterephthalat (PBT) hergestellt, während der äussere Metallring **24** aus Aluminium oder einam anderen Metall hergestellt ist. Der Thermoplastring **23** weist eine Pofilierung abgestimmt auf das Profil des Metallringes **24** auf. Aufgrund der thermoplastischen Ausführung des Thermoplastrings **23** kann dieser am Metallring **24** festgeklebt werden. Der Metallring **24** weist einen oberen Kragen **240,** einen mittleren Abschnitt mit Durchgangslöchern **241** und einen unteren Metallringflansch **242** auf. Teile des Thermoplastrings **23** schmelzen durch die Durchgangslöcher **241** bei der Herstellung, sodass beide Ringe **23, 24** unlösbar miteinander verbunden sind. Dieses Aufschmelzen des Thermoplastrings **23** auf den Metallring **24** kann direkt am Kragen **101** montiert passieren oder vorgängig durchgeführt worden sein.

In **Figur 2b** sind Metallring **24** und Thermoplastring **23** am Flaschenhals **10** montiert vor Aufpressen der mehrteiligen kompakten Verschlussrichtung **2** gezeigt. **Figur 2c** zeigt, wie eine derartige mit Metallring **24** und Thermoplastring **23** kombinierte mehrteilige Verschlusseinrichtung 2 auf einem vereinfachten Flaschenhals **10** befestigt sein kann, nach dem Aufpressen in Pfeilrichtung **L.** Der Sicherungskäfig **210** greift mit einem Teil der Seitenwand **2102** unter den Thermoplastring **23** bzw. den Metallring **24.**

Zusätzlich können Vorkehrungen im Schutzdeckel **22** vorteilhaft sein, welche die Unversehrtheit der mehrteiligen Verschlusseinrichtung **2** überprüfen lassen. Dazu ist der Schutzdeckel **22** hier mehrstückig, genauer zweistückig ausgestaltet, was in **Figuren 3a** und **3b** verdeutlicht ist. Neben der Lage des Schutzdeckels **22,** in welcher Aussparungen **222** vorgesehen sind, ist eine zusätzliche transparente/transluzente Fensterlage **223** mit mindestens einer Fenstererhöhung **224** vorgesehen. Hier hat man sich für drei Aussparungen **222** und eine transparente/transluzente Fensterlage **223** mit drei Fenstererhöhungen **224** entschieden. Die Fensterlage **223** muss derart transparent/transluzent ausgeführt sein, dass durch die Fenstererhöhungen **224** ein Einblick bis zum Dichtstopfen **20** bzw. bis zum oberen Rand des Sicherungskäfigs **210** und der äußeren Käfighülle **211** resultiert. Damit kann beurteilt werden, ob die jeweilige mehrteilige Verschlusseinrichtung **2** bereits einmal geöffnet war bzw. eines der Bauteile zerstört wurde. Bevorzugt wird der Schutzdeckel **22** mit Schutzdeckellage und transparenter/transluzenter Fensterlage **223** in einem Spritzgussverfahren hergestellt. Mit transparent/transluzent wird eine Fensterlage **223** bezeichnet, welche mindestens 50% des einfallenden Lichtes durchlässt, damit Rückschlüsse auf die Unversehrtbarkeit gezogen werden können.

Der Vorteil aller präsentierten mehrteiligen Verschlusseinrichtung **2** ist hier, dass mehrere unverschlossene medizinische Wirkstoffbehälter **1** mit passenden mehrteiligen Verschlusseinrichtungen **2** und möglicherweise mit der Ringkombination **23, 24** unbefüllt und unverschlossen zu einer Wirkstoffabfüllanlage transportiert werden können, dort befüllt werden und auch dort einfach verschlossen werden können. Ohne Spezialwerkzeug am Ort der Abfüllung durch den Impfstoff- bzw. Wirkstoffabfüller selbst.

Dazu wird, wie in **Figur 4** gezeigt, ein Transportbehälter **3,** welcher auch als Anlieferungskassette **3** bezeichnet werden kann, umfassend eine Transportbehälterwanne **33,** in welcher eine erste Lagerpalette **31** mit mehrteiligen Verschlusseinrichtungen **2** und eine zweite Lagerpalette **32** mit medizinischen Wirkstoffbehältern **1,** mit einem Kastendeckel 30 und/oder einer Schutzfolie **30** verschlossen angeliefert. Die medizinischen Wirkstoffbehälter **1** sind unverschlossen, d.h. die Öffnungen der medizinischen Wirkstoffbehälter 1 am Flaschenhals **10** sind frei.

Die zweite Lagerpalette **32** mit leeren medizinischen Wirkstoffbehältern **1** liegt in der Transportbehälterwanne auf der ersten Lagerpalette mit den mehrteiligen Verschlusseinrichtungen **32** auf.

Ein möglicher Befüllungsvorgang der medizinischen Wirkstoffbehälter **1** ist wie folgt. Zunächst wird der Transportbehälter **3** bzw. die Transportbehälterwanne **33** zu einer Abfüllanlage für medizinische Wirkstoffe geliefert und dieser bereitgestellt. Dort wird der Kastendeckel **30** und/oder die Schutzfolie **30** entfernt. Anschließend wird die zweite Lagerpalette **32** mit den medizinischen Wirkstoffbehältern **1** aus der Transportbehälterwanne **33** genommen und in die Abfüllstation eingebracht, wo das Befüllen der offenen, örtlich in der zweiten Lagerpalette **32** angeordneten medizinischen Wirkstoffbehälter **1** erfolgt.

Sobald sämtliche medizinischen Wirkstoffbehälter **1** der zweiten Lagerpalette **32** befüllt sind, wird die komplette erste Lagerpalette **31** , die ebenfalls aus der Transportbehälterwanne **33** genommen wird, auf den Flaschenhälsen der befüllten medizinischen Wirkstoffbehälter **1** platziert und durch ein Pressen der ersten Lagerpalette **31** in Richtung Transportbehälterwannenboden wird jeder medizinische Wirkstoffbehälter **1** mit einer zugehörigen Verschlusseinrichtung **31** dicht verschlossen. Beim Hinunterdrücken der ersten Lagerpalette **31** in Richtung Transportbehälterwannenboden, bzw. in Richtung Boden des medizinischen Wirkstoffbehälters **1,** werden die mehrteiligen Verschlusseinrichtungen **2** mit ihren Dichtstopfen **20** und der Stopfensicherung **21** auf die Öffnungen der Flaschenhälse **10** gepresst. Die Hinterschnittstege **2103** in der Seitenwand **2102** des Sicherungskäfigs **210** greifen hinter die Kragenendwulst **102** und sichern gegen eine ungewünschte Öffnung der medizinische Wirkstoffbehälter **1.**

Um ein einfaches und schnelles Verschließen zu gewährleisten ist die Anordnung der Verschlusseinrichtungen in der ersten Lagerpalette **31** auf die Anordnung der Wirkstoffbehälter in der zweiten Lagerpalette **32** abgestimmt, d.h., dass durch Platzieren und Aufdrücken der ersten Lagerpalette **31** auf die zweite Lagerpalette **32** die mehrteiligen Verschlusseinrichtungen **2** an den Flaschenhälsen **10** korrespondierender medizinischer Wirkstoffbehälter **1** einrasten und den jeweiligen medizinischen Wirkstoffbehälter **1** verschließen. Das ermöglicht ein einfaches und schnelles Verschließen der medizinischen Wirkstoffbehälter **1.**

Nach Befüllung und Verschließen der Wirkstoffbehälter **1** kann die zweite Lagerpalette **32** mit den befüllten und verschlossenen medizinischen Wirkstoffbehältern **1** wieder in der Transportbehälterwanne **33** positioniert und der Transportbehälter mit dem Kastendeckel **30** und/oder einer Schutzfolie **30** verschlossen werden.

Im Falle der Verwendung medizinischer Wirkstoffbehälter **1** aus Glas, werden zusätzlich Thermoplastring **23** und Metallring **24** am Flaschenhals **10** montiert, bevor die Verschlusseinrichtungen **2** aufgelegt und das ganze unverschlossen transportiert wird. Das Aufpressen der mehrteiligen Verschlusseinrichtungen **2** erfolgt nach der Befüllung wie gewohnt, dann über den Flaschenhals **10** mit Ringkombination **23, 24.**

Als Material für den Kastendeckel **30,** die Lagerpaletten **31, 32** und die Transportbehälterwanne **33** können bekannte Kunststoffe, insbesondere Thermoplaste, verwendet werden. Als Material für die Schutzfolie **30** hat sich insbesondere ein Vliesstoff aus Polyethylen hoher Dichte als geeignet erwiesen.

Durch die Anlieferung des Transportbehälters **3** mit unverschlossenen Wirkstoffbehältern, wobei die erste Lagerpalette **31** und die zweite Lagerpalette **32** aufeinander abgestimmte Positionen der Verschlusseinrichtungen **2** und der Wirkstoffbehälter **1** aufweisen, kann die Befüllung und das Verschließen vereinfacht und stark beschleunigt werden. Dieses Befüllungs- und Verschlussverfahren muss nicht durch eine Spezialfirma erledigt werden. Da mehrere Bauteile in einer Verpackung, hier dem Transportbehälter **3** zum Befüllen geliefert werden, kann eine große Menge Abfall und großes Transportvolumen verhindert werden. Zudem ist die Einhaltung der notwendigen Sterilität beim Transport gewährleistet.

**Figur 5** zeigt eine weitere Ausführungsform einer Verschlusseinrichtung **2,** die sich von der z.B. in Figur 1b gezeigten Ausführungsform darin unterscheidet, dass sie über keine Sicherungshülle verfügt. Bei dieser Ausführungsform ist der Sicherungskäfig **211** aus Kunststoff und sichert den Dichtstopfen **20** mithilfe der Hinterschnittstege **2103.** Der Schutzdeckel **22** ist direkt an den Sicherungskäfig **211** angeschweißt.

**Figur 6** zeigt eine weitere Ausführungsform einer Verschlusseinrichtung **2,** die ähnlich wie in Figur 1b eine Sicherungshülle **211** aus Aluminium aufweist. Bei dieser Ausführungsform erstreckt sich die Sicherungshülle **211** in Längsrichtung **L** entlang der Seitenwand **2102** über das untere Ende des Sicherungskäfigs **210** hinaus und ist dort mit dem Sicherungskäfig vercrimpt.

### Bezugszeichenliste

1 Medizinischer Wirkstoffbehälter / Vial
   10 Flaschenhals
   101 Kragen mit innerer Kragenverjüngung
   102 Kragenendwulst
   103 äussere Kragenfläche
   104 innere Anlagefläche
2 Mehrteilige Verschlusseinrichtung
20 Dichtstopfen (Gummi, Elastomer, selbstschliessend)
   201 Dichtlippen
   202 Rand
      2021 Käfigauflagefläche
      2022 Käfigrandaussparung
   203 Stopfenverjüngung
21 Stopfensicherungseinrichtung
   210 Sicherungskäfig (Thermoplast, PBT)
   2101 zentrischer Ring (mit zentischer Öffnung)
   2102 Seitenwand
   2103 Hinterschnittstege in Seitenwand
   2104 Käfigrandsicke
   2105 Stopfeneingriffrand (Ende des zentrischen Rings umlaufend,
   211 äussere Käfighülle (Metall, umgebendes Blech)
   2111 zentrische Öffnung
   2112 Käfighüllensicke (umlaufender Eingriffrand, analog zu 2104)
   2113 Deckeleingriff (umlaufend um 2111)
22 Schutzdeckel (abziehbar, Kunststoff, profiliert, rotationssymmetrisch)
   **221** Eingriffrand (schräg nach oben wegragend, mit Deckeleingriff wirkverbindbar)
   222 zentrische Verjüngung/ optionale Aussparungen
   223 transparente/transluzente Fensterlage
   224 Fenstererhöhungen in 223
23 Thermoplastring
24 Metallring
   240 oberer Kragen
   241 Durchgangslöcher
   242 Metallringflansch
3 Transportbehälter/Anlieferungskassette
   30 Kastendeckel/ Schutzfolie
   31 erste Lagerpalette für Verschlusseinrichtungen
   32 zweite Lagerpalette für Wirkstoffbehälter
   33 Transportbehälterwanne

## Patentansprüche

1. Mehrteilige Verschlusseinrichtung (2) zur Kopplung an einen medizinischen Wirkstoffbehälter (1) mit einem geeigneten Kragen (101), wobei die mehrteilige Verschlusseinrichtung (2) einen Dichtstopfen (20), eine Stopfensicherungseinrichtung (21) und einen Schutzdeckel (22) umfasst, wobei der Dichtstopfen (20) mittels der Stopfensicherungseinrichtung (21) an dem Wirkstoffbehälter (1) eine Öffnung in einem Flaschenhals (10) des Wirkstoffbehälters (1) abdichtend und eine luftdichte Entnahme von flüssigem Wirkstoff erlaubend, festlegbar ist,
die Stopfensicherungseinrichtung (21) einen Sicherungskäfig (210) aus einem Thermoplast mit einem zentrischen Ring (2101), einer zentrischen Öffnung und einer Seitenwand (2102) umfasst,
wobei von der inneren Fläche der Seitenwand (2102) ein oder mehrere Rastelemente, insbesondere eine Mehrzahl angeformter Hinterschnittstege (2103), in Richtung Längsachse (L) wegragt,
wobei ein am Sicherungskäfig (210) angeformter Stopfeneingriffrand (2105) in eine Käfigrandaussparung (2022) am Dichtstopfen (20), eingreift,
wobei der Schutzdeckel (22) lösbar an der Stopfensicherungseinrichtung (21) befestigt ist,
**dadurch gekennzeichnet, dass**
ein Thermoplastring (23) und ein den Thermoplastring (23) umgebender Metallring (24) Teil der mehrteiligen Verschlusseinrichtung (2) sind, wobei der Sicherungskäfig (210) dazu geeignet ist, sich am Metallring (24) und/oder Thermoplastring (23) festzulegen, insbesondere zu verrasten.

2. Mehrteilige Verschlusseinrichtung (2) nach Anspruch 1, wobei der Thermoplastring (23) mit dem umgebenden Metallring (24) verschmolzen ist und beide Ringe (23, 24) vorgängig am Kragen (101) des Flaschenhalses (10) montiert sind und dann mit dem Sicherungskäfig (210) und dem Dichtstopfen (20) wirkverbunden sind.

3. Mehrteilige Verschlusseinrichtung (2) nach einem der Ansprüche 1 oder 2, wobei der Metallring (24) einen umlaufenden oberen Kragen (240), einen mittleren Bereich mit einer Mehrzahl von Durchgangslöchern (241) und einen unteren Metallringflansch (242) aufweist und damit derart profiliert ist, dass der Metallring (24) den Thermoplastring (23) aufnimmt und unter dem Kragen (101) am Flaschenhals (10) eingreift.

4. Mehrteilige Verschlusseinrichtung (2) nach einem der vorhergehenden Ansprüche, wobei am Dichtstopfen (20) aus einem Elastomer, TPE (thermoplastisches Elastomer) oder einem TPU (thermoplastisches Polyurethan) entlang der äusseren Fläche des Dichtstopfens (20) eine Mehrzahl von radial nach aussen weisenden Dichtlippen (201) angeordnet ist, insbesondere drei Dichtlippen (201) als in Richtung einer inneren Anlagefläche (104) des Kragens (101) wegragendes Material ausgeführt, angeordnet sind.

5. Mehrteilige Verschlusseinrichtung (2) nach einem der vorhergehenden Ansprüche, wobei der Schutzdeckel (22) zweistückig hergestellt ist und Aussparungen (222) aufweist, in welchen Fenstererhöhungen (224) einer transparenten/transluzenten Fensterlage (223) mindestens teilweise hineinragen.

6. Mehrteilige Verschlusseinrichtung (2) nach einem der vorhergehenden Ansprüche, wobei der Schutzdeckel (22) durch Stoffschluss, insbesondere durch Verkleben oder Verschweißen an der Stopfensicherungseinrichtung (21) befestigt ist.

7. Mehrteilige Verschlusseinrichtung (2) nach einem der vorhergehenden Ansprüche, wobei der Schutzdeckel (22) aus Kunststoff, insbesondere aus aus Polycarbonat (PC) oder aus Acrylnitril-Butadien-Styrol-Copolymeren (ABS) hergestellt ist.

8. Mehrteilige Verschlusseinrichtung (2) nach einem der vorhergehenden Ansprüche, wobei über den Sicherungskäfig (210) eine vorzugsweise aus Aluminium hergestellte äussere Käfighülle (211) mit einer zentrischen Öffnung (2111) und einem Deckeleingriff (2113) zumindest teilweise übergestülpt ist und der Schutzdeckel (22) über den Deckeleingriff (2113) an der Stopfensicherungseinrichtung (21) lösbar befestigt ist.

9. Mehrteilige Verschlusseinrichtung (2) nach Anspruch 8, wobei die äußere Käfighülle durch Stoffschluss, insbesondere durch Verkleben oder Verschweißen, durch Formschluss, insbesondere durch Crimpen, oder durch Kraftschluss an dem Sicherungskäfig festgelegt ist.

10. Mehrteilige Verschlusseinrichtung (2) nach Anspruch 9, wobei in die äussere Fläche der Seitenwand (2102) des Sicherungskäfigs (210) eine umlaufende Käfigrandsicke (2104) eingeformt ist und die äussere Käfighülle (211) eine Käfighüllensicke (2112) für den Eingriff in die umlaufende Käfigrandsicke (2104) des Sicherungskäfigs aufweist.

11. Mehrteilige Verschlusseinrichtung (2) nach einem der vorhergehenden Ansprüche, wobei der Sicherungskäfig (210) aus Polybutylenterephthalat (PBT) hergestellt ist, und wobei der Dichtstopfen (20) vorzugsweise aus Gummi hergestellt ist.

12. Mehrteilige Verschlusseinrichtung (2) nach einem der vorhergehenden Ansprüche, wobei im Dichtstopfen (20) eine zentrale Stopfenverjüngung (203) vorhanden ist.

13. Mehrteilige Verschlusseinrichtung (2) nach einem der vorhergehenden Ansprüche, wobei der Dichtstopfen (20) an der Verschlusseinrichtung (2), vorzugsweise an dem Sicherungskäfig (210), durch Stoffschluss, insbesondere durch Verkleben oder Verschweißen, durch Formschluss oder durch Kraftschluss angebracht ist.

14. Medizinischer Wirkstoffbehälter (1) mit einer mehrteiligen Verschlusseinrichtung (2) nach einem der vorhergehenden Ansprüche, **dadurch gekennzeichnet, dass** der medizinische Wirkstoffbehälter (1) einen Flaschenhals (10) mit einer auf den Dichtstopfen (20) mit mindestens drei Dichtlippen (201) des Dichtstopfens (20) abgestimmten inneren Anlagefläche (104) mit einem Kragen (101) zur unlösbaren Befestigung der mehrteiligen Verschlusseinrichtung (2) am Kragen (101) mittels einmaligen Aufpressen in Richtung der Längsachse (L) aufweist.

15. Verwendung einer mehrteiligen Verschlusseinrichtung (2) nach einem der Ansprüche 1 bis 13 als Verschluss eines medizinischen Wirkstoffbehälters (1) zum Verhindern der Verunreinigung des Innenraums des medizinischen Wirkstoffbehälters (1), welcher die Entnahme von Wirkstoff bzw. Impfstoff aus dem Innenraum mittels Aufzieh- oder Impfspritze erlaubt, wobei die mehrteilige Verschlusseinrichtung (2) durch Aufpressen in Richtung Längsachse (L) des medizinischen Wirkstoffbehälters (1) auf einen Kragen (101) aufpressbar und danach unlösbar mit dem Dichtstopfen (20) an der inneren Anlagefläche (104) anliegend gehalten ist.

## Claims

1. Multi-part closure device (2) for coupling to a medical active substance container (1) with a suitable collar (101), wherein the multi-part closure device (2) comprises a sealing plug (20), a plug securing device (21) and a protective cover (22), wherein the sealing plug (20) can be fixed to the active substance container (1) by means of the plug securing device (21), sealing an opening in a bottle neck (10) of the active substance container (1) and permitting airtight removal of a liquid active substance,
the plug securing device (21) comprises a securing cage (210) made of a thermoplastic with a central ring (2101), a central opening and a side wall (2102),
wherein one or more latching elements, in particular a plurality of integrally formed undercut webs (2103), project away from the inner surface of the side wall (2102) in the direction of the longitudinal axis (L), wherein one or more latching elements, in particular a plurality of integrally formed undercut webs (2103), project away from the inner surface of the side wall (2102) in the direction of the longitudinal axis (L), wherein a plug engagement edge (2105) formed on the securing cage (210) engages into a cage edge recess (2022) on the sealing plug (20), wherein the protective cover (22) is detachably attached to the plug securing device (21),
**characterized in that**
a thermoplastic ring (23) and a metal ring (24) surrounding the thermoplastic ring (23) are part of the multi-part closure device (2), wherein the securing cage (210) is suitable for securing itself to the metal ring (24) and/or thermoplastic ring (23), in particular for latching.

2. Multi-part closure device (2) according to claim 1, wherein the thermoplastic ring (23) is fused to the surrounding metal ring (24) and both rings (23, 24) are mounted in advance on the collar (101) of the bottle neck (10) and are then operatively connected to the securing cage (210) and the sealing plug (20).

3. Multi-part closure device (2) according to any one of claims 1 or 2, wherein the metal ring (24) has a circumferential upper collar (240), a central region with a plurality of through holes (241) and a lower metal ring flange (242) and is thus profiled in such a way that the metal ring (24) receives the thermoplastic ring (23) and engages under the collar (101) on the bottle neck (10).

4. Multi-part closure device (2) according to any one of the preceding claims, wherein a plurality of radially outwardly pointing sealing lips (201) made of an elastomer, TPE (thermoplastic elastomer) or a TPU (thermoplastic polyurethane) is arranged on the sealing plug (20) along the outer surface of the sealing plug (20), in particular three sealing lips (201) are arranged as material projecting away in the direction of an inner contact surface (104) of the collar (101).

5. Multi-part closure device (2) according to any one of the preceding claims, wherein the protective cover (22) is produced in two parts and has recesses (222) into which window elevations (224) of a transparent/translucent window layer (223) project at least partially.

6. Multi-part closure device (2) according to any one of the preceding claims, wherein the protective cover (22) is fastened to the plug securing device (21) by material closure, in particular by gluing or welding.

7. Multi-part closure device (2) according to any one of the preceding claims, wherein the protective cover (22) is made of plastic, in particular of polycarbonate (PC) or of acrylonitrile-butadiene-styrene copolymers (ABS).

8. Multi-part closure device (2) according to any one of the preceding claims, wherein an outer cage shell (211), preferably made of aluminum, with a central opening (2111) and a cover engagement (2113) is at least partially put over the securing cage (210) and the protective cover (22) is detachably fastened to the plug securing device (21) via the cover engagement (2113).

9. Multi-part closure device (2) according to claim 8, wherein the outer cage shell is fixed to the securing cage by material closure, in particular by gluing or welding, by form closure, in particular by crimping, or by force closure.

10. Multi-part closure device (2) according to claim 9, wherein a circumferential cage edge bead (2104) is formed into the outer surface of the side wall (2102) of the securing cage (210) and the outer cage shell (211) has a cage shell bead (2112) for engagement with the circumferential cage edge bead (2104) of the securing cage.

11. Multi-part closure device (2) according to any one of the preceding claims, wherein the securing cage (210) is made of polybutylene terephthalate (PBT), and wherein the sealing plug (20) is preferably made of rubber.

12. Multi-part closure device (2) according to any one of the preceding claims, wherein a central plug tapering (203) is present in the sealing plug (20).

13. Multi-part closure device (2) according to any one of the preceding claims, wherein the sealing plug (20) is attached to the closure device (2), preferably to the securing cage (210), by material closure, in particular by gluing or welding, by form closure or by force closure.

14. Medical active substance container (1) with a multi-part closure device (2) according to any one of the preceding claims,
**characterized in that** the medical active substance container (1) has a bottle neck (10) with an inner contact surface (104) which is matched to the sealing plug (20) with at least three sealing lips (201) of the sealing plug (20) and has a collar (101) for non-detachable fastening of the multi-part closure device (2) to the collar (101) by pressing it on once in the direction of the longitudinal axis (L).

15. Use of a multi-part closure device (2) according to any one of claims 1 to 13 as a closure of a medical active substance container (1) for preventing contamination of the interior of the medical active substance container (1), which allows the removal of active substance or vaccine from the interior by means of a draw-up or inoculation syringe, wherein the multi-part closure device (2) can be pressed onto a collar (101) by pressing it on in the direction of the longitudinal axis (L) of the medical active substance container (1) and is then held non-detachably with the sealing plug (20) in contact with the inner contact surface (104).

## Revendications

1. Dispositif de fermeture en plusieurs parties (2) destiné à être couplé à un récipient médical pour substance active (1) muni d'une collerette (101) appropriée,
dans lequel le dispositif de fermeture en plusieurs parties (2) comprend un bouchon d'étanchéité (20), un dispositif de blocage de bouchon (21) et un couvercle de protection (22),
dans lequel le bouchon d'étanchéité (20) peut être fixé sur le récipient de substance active (1) au moyen du dispositif de blocage de bouchon (21) de manière à rendre étanche un orifice présent dans un col de bouteille (10) du récipient de substance active (1) et à permettre un retrait étanche à l'air d'une substance active liquide,
dans lequel le dispositif de blocage de bouchon (21) comprend une cage de blocage (210) réalisé à partir d'un matériau thermoplastique et comprenant une bague centrale (2101), un orifice central et une paroi latérale (2102),
dans lequel un ou plusieurs élément(s) d'encliquetage, en particulier une pluralité de nervures de contre-dépouille (2103) moulées, est/font saillie à partir de la surface intérieure de la paroi latérale (2102) en direction de l'axe longitudinal (L),
dans lequel un bord de mise en prise de bouchon (2105) formé au niveau de la cage de blocage (210) vient en prise au niveau du bouchon d'étanchéité (20) dans un évidement de bord de cage (2022),
dans lequel le couvercle de protection (22) est fixé de manière amovible au dispositif de blocage de bouchon (21).
**caractérisé en ce que**
une bague thermoplastique (23) et une bague métallique (24) entourant la bague thermoplastique (23) font partie du dispositif de fermeture en plusieurs parties (2), dans lequel la cage de blocage (210) est appropriée pour se fixer, en particulier pour s'encliqueter, à la bague métallique (24) et/ou à la bague thermoplastique (23).

2. Dispositif de fermeture en plusieurs parties (2) selon la revendication 1, dans lequel la bague thermoplastique (23) est fusionnée avec la bague métallique (24) qui l'entoure et les deux bagues (23, 24) sont montées au préalable sur la collerette (101) du col de bouteille (10) et sont ensuite reliées de manière active à la cage de blocage (210) et au bouchon d'étanchéité (20).

3. Dispositif de fermeture en plusieurs parties (2) selon l'une quelconque des revendications 1 ou 2, dans lequel la bague métallique (24) présente une collerette supérieure (240) périphérique, une région centrale comprenant une pluralité de trous traversants (241) et une bride de bague métallique inférieure (242), et est ainsi profilée de telle manière que la bague métallique (24) accueille la bague thermoplastique (23) et vient en prise au niveau du col de bouteille (10) sous la collerette (101).

4. Dispositif de fermeture en plusieurs parties (2) selon l'une quelconque des revendications précédentes, dans lequel une pluralité de lèvres d'étanchéité (201) orientées radialement vers l'extérieur, en particulier trois lèvres d'étanchéité (201) sous forme de matériau faisant saillie en direction d'une surface d'appui intérieure (104) de la collerette (101), sont agencées le long de la surface extérieure du bouchon d'étanchéité (20) au niveau du bouchon d'étanchéité (20) en élastomère, TPE (élastomère thermoplastique) ou TPU (polyuréthane thermoplastique).

5. Dispositif de fermeture en plusieurs parties (2) selon l'une quelconque des revendications précédentes, dans lequel le dispositif de fermeture en plusieurs parties (2) présente un couvercle de protection (22) fabriqué en deux parties et présente des évidements (222) au sein desquels pénètrent au moins partiellement des surépaisseurs de fenêtre (224) d'une couche de fenêtrage (223) transparente/translucide.

6. Dispositif de fermeture en plusieurs parties (2) selon l'une quelconque des revendications précédentes, dans lequel le couvercle de protection (22) est fixé au dispositif de blocage de bouchon (21) grâce à une liaison par complémentarité de matière, en particulier par collage ou par soudage.

7. Dispositif de fermeture en plusieurs parties (2) selon l'une quelconque des revendications précédentes, dans lequel le couvercle de protection (22) est fabriqué en plastique, en particulier en polycarbonate (PC) ou en copolymères acrylonitrile-butadiène-styrène (ABS).

8. Dispositif de fermeture en plusieurs parties (2) selon l'une quelconque des revendications précédentes, dans lequel une enveloppe de cage extérieure (211), de manière préférée fabriquée en aluminium, comprenant un orifice central (2111) et une prise de couvercle (2113) est au moins partiellement retroussée sur la cage de blocage (210) et le couvercle de protection (22) est fixé de manière amovible au dispositif de blocage de bouchon (21) par l'intermédiaire de la prise de couvercle (2113).

9. Dispositif de fermeture en plusieurs parties (2) selon la revendication 8, dans lequel l'enveloppe de cage extérieure est fixée à la cage de blocage grâce à une liaison par complémentarité de matière, en particulier par collage ou par soudage, grâce à une liaison par complémentarité de forme, en particulier par sertissage, ou grâce à une liaison par complémentarité de force.

10. Dispositif de fermeture en plusieurs parties (2) selon la revendication 9, dans lequel une moulure de bord de cage (2104) périphérique est formée dans la surface extérieure de la paroi latérale (2102) de la cage de blocage (210) et l'enveloppe de cage extérieure (211) présente une moulure d'enveloppe de cage (2112) destinée à la mise en prise dans la moulure de bord de cage (2104) périphérique de la cage de blocage.

11. Dispositif de fermeture en plusieurs parties (2) selon l'une quelconque des revendications précédentes, dans lequel la cage de blocage (210) est fabriquée en téréphtalate de polybutylène (PBT), et dans lequel le bouchon d'étanchéité (20) est de manière préférée fabriquée en caoutchouc.

12. Dispositif de fermeture en plusieurs parties (2) selon l'une quelconque des revendications précédentes, dans lequel un rétrécissement central de bouchon (203) est présent dans le bouchon d'étanchéité (20).

13. Dispositif de fermeture en plusieurs parties (2) selon l'une quelconque des revendications précédentes, dans lequel le bouchon d'étanchéité (20) est fixé au dispositif de fermeture (2), de manière préférée à la cage de blocage (210), grâce à une liaison par complémentarité de matière, en particulier par collage ou par soudage, grâce à une liaison par complémentarité de forme ou grâce à une liaison par complémentarité de force.

14. Récipient médical pour substance active (1) comprenant un dispositif de fermeture en plusieurs parties (2) selon l'une quelconque des revendications précédentes, **caractérisé en ce que** le récipient médical pour substance active (1) présente un col de bouteille (10) muni d'une surface d'appui intérieure (104) adaptée au bouchon d'étanchéité (20) comprenant au moins trois lèvres d'étanchéité (201) du bouchon d'étanchéité (20), et d'une collerette (101) permettant une fixation inamovible du dispositif de fermeture en plusieurs parties (2) à la collerette (101) par simple pression en direction de l'axe longitudinal (L).

15. Utilisation d'un dispositif de fermeture en plusieurs parties (2) selon l'une quelconque des revendications 1 à 13 comme fermeture d'un récipient médical pour substance active (1) afin d'empêcher la contamination de l'intérieur du récipient médical pour substance active (1), lequel dispositif de fermeture en plusieurs parties permet de retirer la substance active ou le vaccin de l'espace intérieur au moyen d'une seringue de prélèvement ou d'inoculation, dans laquelle le dispositif de fermeture en plusieurs parties (2) peut être pressé sur une collerette (101) par pression en direction de l'axe longitudinal (L) du récipient médical pour substance active (1) et est ensuite retenu de manière non-amovible contre la surface de contact intérieure (104) par le bouchon d'étanchéité (20).
